# EUROPÄISCHE PATENTSCHRIFT

(11) **EP 3 526 412 B1**
(45) Veröffentlichungstag und Bekanntmachung des Hinweises auf die Patenterteilung: **17.02.2021**
(21) Anmeldenummer: 17761802.2
(22) Anmeldetag: 29.08.2017
(51) Int. Cl.: E03D 5/02, E03D 1/14

(54) **VORRICHTUNG ZUR BETÄTIGUNG EINES ABLAUFVENTILS EINES WC-SPÜLKASTENS**
DEVICE FOR ACTUATING A DISCHARGE VALVE OF A WC FLUSH TANK
DISPOSITIF D'ACTIONNEMENT D'UNE SOUPAPE DE VIDANGE D'UN RÉSERVOIR DE CHASSE D'EAU

(30) Priorität: 29.08.2016 DE 102016010335; 29.08.2016 DE 102016010336; 26.06.2017 DE 102017005959
(43) Veröffentlichungstag der Anmeldung: 21.08.2019
(73) Patentinhaber: Grohedal Sanitärsysteme GmbH, 32457 Porta Westfalica (DE)
(72) Erfinder: BURKHARDT, Jürgen, 33415 Verl (DE); KOCH, Christian, 32457 Porta Westfalica (DE)
(74) Vertreter: Gilles, Caroline
(86) Internationale Anmeldenummer: PCT/EP2017/001023
(87) Internationale Veröffentlichungsnummer: WO 2018/041399

(56) Entgegenhaltungen:
- WO-A1-2006/012650
- DE-A1- 2 608 166
- DE-A1- 3 215 602
- US-A- 4 809 367
- US-A1- 2014 026 309
- US-B1- 6 425 145

## Beschreibung

Die Erfindung betrifft eine Vorrichtung zur Betätigung eines Ablaufventils eines WC-Spülkastens nach dem Oberbegriff des Patentanspruches 1. Eine gattungsgemäße Vorrichtung wird beschrieben im Patent US4809367.

Ein WC-Spülkasten weist in gängiger Praxis ein am Wasserversorgungsnetz angeschlossenes Füllventil sowie ein Ablaufventil auf. Über das zum Beispiel schwimmergesteuerte Füllventil kann der WC-Spülkasten bis auf einen vorgegebenen Füllstand mit Wasser gefüllt werden. Das Ablaufventil ist üblicherweise aus einem am Spülkasten bodenseitig montierten Ablaufstutzen und einem hubverstellbaren Überlaufrohr aufgebaut. Das Überlaufrohr schließt in seiner Geschlossenstellung einen Strömungsdurchlass durch den Ablaufstutzen. Durch eine nutzerseitige Druckbetätigung eines Drucktasters kann das Überlaufrohr in seine Offenstellung hubverstellt werden, in der eine Spülwassermenge aus dem Ablaufstutzen des WC-Spülkastens ausströmen kann. Der Drucktaster ist bei einem herkömmlichen WC-Spülkasten über ein mechanisches Gestänge in Wirkverbindung mit dem Überlaufrohr.

In Abkehr dazu ist aus der EP 1 719 846 A2 eine Ablaufgarnitur bekannt, bei der der Drucktaster nicht über ein mechanisches Gestänge, sondern über ein Pneumatiksystem mit dem Überlaufrohr in Verbindung ist. Das Pneumatiksystem weist einem am Drucktaster positionierten ersten Faltenbalg auf, der über eine Pneumatikleitung mit einem am Überlaufrohr positionierten zweiten Faltenbalg verbunden ist. Bei einer Druckbetätigung des Drucktasters wird der erste Faltenbalg komprimiert und somit ein Überdruck erzeugt, der auf den zweiten Faltenbalg beaufschlagbar ist. Durch die Überdruck-Beaufschlagung expandiert der zweite Faltenbalg, wodurch das Überlaufrohr in seine Offenstellung verstellt wird. Das obige Pneumatiksystem ist sowohl bauraumintensiv als auch bauteilintensiv ausgeführt. Die Realisierung des Pneumatiksystems ist daher mit einem hohen Kostenaufwand verbunden sowie montagetechnisch aufwendig durchzuführen. Ferner sind aus der Druckschrift US6425145B1 ein Druccknopf, aus der Druckschrift DE2608166 ein Fluidsteuersystem und aus der Druckschrift WO2006/012650A1 eine Spülkastenanordnung bekannt.

Die Aufgabe der Erfindung besteht darin, eine Vorrichtung zur Betätigung eines Ablaufventils eines WC-Spülkastens bereitzustellen, die im Vergleich zum Stand der Technik bauraumreduziert sowie bauteilreduziert realisierbar ist.

Die Aufgabe ist durch die Merkmale des Patentanspruches 1 gelöst. Bevorzugte Weiterbildungen der Erfindung sind in den Unteransprüchen offenbart.

Die Vorrichtung weist zumindest ein Steuerventil auf, das mit dem Drucktaster betätigbar ist und in einer mit einem Wasser-Versorgungsnetz verbundenen Steuerleitung angeordnet ist. Bei der manuellen Druckbetätigung des Drucktasters mittels des Steuerventils ist ein Wasser-Volumenstrom einstellbar, mit dem das Ablaufventil ansteuerbar ist.

In Abkehr vom obigen Stand der Technik kann erfindungsgemäß im Pneumatiksystem auf einen Faltenbalg verzichtet werden, der bei einer Überdruck-Beaufschlagung das Überlaufrohr hubverstellt. Vielmehr weist das erfindungsgemäße Pneumatiksystem genau ein pneumatisches Stellglied auf, das zur Hubverstellung des Überlaufrohres mit einem Unterdruck beaufschlagbar ist. Die Vorrichtung weist eine Unterdruckeinheit auf, die mit dem pneumatischen Stellglied strömungstechnisch verbunden ist. Bei einer nutzerseitigen Aktivierung erzeugt die Unterdruckeinheit einen auf das pneumatische Stellglied wirkenden Unterdruck, um eine Hubverstellung des Überlaufrohres durchzuführen.

Das pneumatische System kann als ein Faltenbalg, eine Kolben-Zylinder-Einheit oder als ein Membran-Hubsystem realisiert sein. Das Membran-Hubsystem kann beispielhaft zumindest eine mit Unterdruck beaufschlagbare Arbeitskammer aufweisen, die von einer verformbaren Membran begrenzt ist. Die verformbare Membran kann am Überlaufrohr angebunden sein. Bei einer Unterdruck-Beaufschlagung der Arbeitskammer kann sich die Membran verformen und entsprechend das Überlaufrohr hubverstellen. Im Hinblick auf eine besonders einfache sowie funktionsfähige Ausführung kann das pneumatische Stellglied ein Faltenbalg sein, der sich bei einer Unterdruck-Beaufschlagung ziehharmonikaartig zusammenzieht und sich bei einer Unterdruck-Entlastung ziehharmonikaartig auseinanderzieht (das heißt expandiert).

Die Unterdruckeinheit ist wasserführend, das heißt eine Vakuumdüse oder eine Wasserstrahlpumpe. Die Vakuumdüse/Wasserstrahlpumpe kann über eine Unterdruckleitung mit dem pneumatischen Stellglied verbunden sein. Da die Vakuumdüse/Wasserstrahlpumpe wasserführend ist, wird Luft aus dem pneumatischen Stellglied abgesaugt, das heißt ein Unterdruck im pneumatischen Stellglied erzeugt.

Die obige wasserführende Unterdruckeinheit kann zwischen deren Wassereinlassseite und deren Wasserauslassseite nach Art einer Venturidüse eine Drosselstelle mit einer Strömungsquerschnitts-Verengung aufweisen. Die Unterdruckleitung kann bevorzugt an der Drosselstelle in den Strömungskanal der Unterdruckeinheit münden.

Eine bauraumreduzierte sowie kompakte Anordnung des Pneumatiksystems ist von Vorteil. Vor diesem Hintergrund kann das pneumatische Stellglied (das heißt zum Beispiel der Faltenbalg) in der Ablaufgarnitur-Hochrichtung insbesondere in Flucht oberhalb des Überlaufrohrs angeordnet sein. Das pneumatische Stellglied kann bevorzugt über ein starres Verbindungselement am Überlaufrohr angebunden sein, das zum Beispiel koaxial das Überlaufrohr nach oben verlängert. Alternativ und/oder zusätzlich kann in der Ablaufgarnitur-Hochrichtung betrachtet die Unterdruckeinheit insbesondere in Flucht oberhalb des pneumatischen Stellglieds angeordnet sein, wodurch eine besonders bauraumreduzierte Ausführung des Pneumatiksystems erzielt wird.

Die wasserführende Unterdruckeinheit ist an ihrer Wassereinlassseite an einer Steuerleitung angeschlossen, die mit dem Wasserversorgungsnetz verbindbar ist. Bevorzugt kann die Steuerleitung von einer zu einem Füllventil des WC-Spülkastens führenden Versorgungsleitung abzweigen. In diesem Fall wird der ohnehin vorhandene Leitungsdruck für die UnterdruckErzeugung in der Unterdruckeinheit genutzt, ohne dass eine zusätzliche Fremdenergie (zum Beispiel die Druckbetätigung des Nutzers oder elektrische Energie) erforderlich wäre. Die wasserführende Unterdruckeinheit kann mit ihrer Wasserauslassseite direkt in den Innenraum des WC-Spülkastens münden.

Die obige Ausführungsvariante ist insbesondere bei einer WC-Reparaturmaßnahme von Vorteil, bei der zur Vorbereitung die Wasserzuleitung zum WC-Spülkasten an einem Eckventil abgesperrt wird. In diesem Fall ist die Wasserversorgung zum WC-Spülkasten sowie zur Unterdruckeinheit unterbrochen. Bei einem herkömmlichen WC-Spülkasten, bei dem der Drucktaster über ein mechanisches Gestänge mit dem Ablaufventil verbunden ist, muss der Installateur vor Reparatur-Beginn den WC-Spülkasten entleeren, um bei einer unbeabsichtigten Drucktaster-Betätigung einen Wasserauslauf aus dem WC-Spülkasten zu vermeiden.

Erfindungsgemäß kann eine solche vorsorgliche Entleerung des WC-Spülkastens aus folgendem Grund wegfallen: Aufgrund der Eckventil-Absperrung kann nämlich kein Wasser durch die Steuerleitung geführt werden, so dass die Unterdruckeinheit keinen Unterdruck erzeugen kann. Das Ablaufventil bleibt also auch bei einer unbeabsichtigten Betätigung des Drucktasters zuverlässig geschlossen.

Wie bereits oben erwähnt, kann die Unterdruckeinheit nutzerseitig aktiviert werden. Bei der wasserführenden Unterdruckeinheit ist hierzu in der zur Unterdruckeinheit führenden Steuerleitung, das heißt stromauf der wasserführenden Unterdruckeinheit ein nutzerseitig betätigbares Steuerventil angeordnet . Durch eine nutzerseitige Betätigung des Steuerventils wird der durch die Unterdruckeinheit geführte Wasser-Volumenstrom eingestellt, der wiederum mit dem in der Unterdruckeinheit erzeugten Unterdruck korreliert. Das Steuerventil ist ein zeitgesteuertes Betätigungsventil, zum Beispiel ein sogenanntes Selbstschlussventil.

Das Steuerventil weist einen in einem Ventilgehäuse hubverstellbaren Steuerkolben auf. Der Steuerkolben wird mittels zumindest eines nutzerseitig bedienbaren Drucktasters verstellt. In seiner nicht betätigten Lage ist der Steuerkolben in eine Geschlossenstellung federvorgespannt, in der ein Steuerkolben-Ventilteller in Dichtanlage mit einem gehäusenfesten Ventilsitz ist und dadurch ein Strömungsweg durch das Steuerventil geschlossen ist. Bei einer Druckbetätigung des Drucktasters über einen Tastenhubweg wird der Steuerkolben entgegen der Federvorspannkraft in seine Offenstellung verstellt. In der Steuerkolben-Offenstellung ist der Strömungsweg durch das Steuerventil freigegeben, wodurch die wasserführende Unterdruckeinheit mit Wasser durchströmt ist. Bei einer Druckentlastung des Drucktasters wird dagegen der Steuerkolben unter Wirkung der Federvorspannkraft über einen Rückstellhubweg wieder in seine Geschlossenstellung rückgestellt.

Die Länge des obigen Tastenhubweges des Drucktasters korreliert mit einem Rückstell-Zeitintervall, innerhalb dem der Steuerkolben nach einer Drucktaster-Entlastung wieder in seine Geschlossenstellung rückgestellt wird. Innerhalb des Rückstell-Zeitintervalls ist die wasserführende Unterdruckeinheit mit dem Wasservolumenstrom durchströmt und wird ein Unterdruck erzeugt, der auf das pneumatische Stellglied wirkt. Das heißt, dass die Tastenhubweg-Länge einen unmittelbaren Einfluss auf die aus dem WC-Spülkasten ausströmende Spülwassermenge hat. Zur Einstellung eines maximal möglichen Tastenhubweges des Drucktasters und damit zur Einstellung einer ausströmbaren Spülwassermenge kann dem nutzerseitig bedienbaren Drucktaster ein Hubeinstellglied zugeordnet sein, der den maximalen Tastenhubweg des Drucktasters und somit auch das Rückstell-Zeitintervall einstellt.

In einer technischen Ausführung kann die Ablaufgarnitur einen ersten Drucktaster, bei dessen Betätigung eine große Spülwassermenge aus dem WC-Spülkasten ausströmt, und einen zweiten Drucktaster aufweisen, bei dessen Betätigung eine kleine Spülwassermenge aus dem WC-Spülkasten ausströmt. Je nach Betätigung des ersten oder zweiten Drucktasters kann somit der Nutzer die Spülwassermenge festlegen.

Die beiden Drucktaster können kraftübertragend, insbesondere zum Beispiel unter Zwischenschaltung einer Quertraverse, am Steuerkolben angebunden sein, und zwar so, dass bei der Druckbetätigung des ersten Drucktasters der zweite Drucktaster in seiner Ruhelage verbleibt. Der von einem der Drucktaster zurückgelegte Tastenhubweg ist somit identisch mit dem vom Steuerkolben zurückgelegten Kolbenhubweg. Bevorzugt ist jedem der beiden Drucktaster jeweils ein Hubeinstellglied zugeordnet, mit deren Hilfe die maximal möglichen Tastenhubwege des ersten und zweiten Drucktasters unabhängig voneinander einstellbar sind. Durch ein solches Steuerventil können unterschiedliche Spülwassermengen variabel eingestellt werden.

Der oben beschriebene Drucktaster ist lediglich druckbetätigbar, d.h. nur achsparallel zur Gehäuseachse hubverstellbar im Taster-Gehäuse angeordnet. In einer dazu alternativen weiteren Ausführungsform kann der Drucktaster als ein druck- und drehbetätigbarer Dreh-Drucktaster ausgeführt sein, mit dem in einfacher Bedienweise die gewünschte Spülmenge variierbar ist. Der Dreh-Drucktaster ist so ausgelegt, dass bei einer Drehbetätigung der verfügbare Tastenhubweg variierbar oder einstellbar ist. Demgegenüber ist bei der Druckbetätigung des Dreh-Drucktasters das Ablaufventil in die Offenstellung verstellbar, um die eingestellte Spülmenge abzulassen.

Die Drehbetätigung und die Druckbetätigung des Dreh-Drucktasters können zeitlich hintereinander erfolgen. In diesem Fall stellt der Nutzer zuerst durch Drehbetätigung den verfügbaren Tastenhubweg (das heißt die gewünschte Spülmenge) ein und startet in einem folgenden Betätigungsschritt durch Druckbetätigung die Spülung. Auf diese Weise ist die gewünschte Spülmenge in einfacher Bedienphilosophie zwischen einer Minimal- und Maximalmenge einstellbar (das heißt zum Beispiel zwischen 1 Liter und 9 Liter). Alternativ dazu kann die Drehbetätigung und die Druckbetätigung auch gleichzeitig erfolgen, d.h. zueinander überlagert durchgeführt werden.

In einer technischen Umsetzung der obigen Erfindung kann das zumindest eine Hubeinstellglied mit dem Dreh-Drucktaster drehgekoppelt sein. In einer nicht druckbetätigten Ruhelage des Dreh-Drucktasters kann das Hubeinstellglied um den Tastenhubweg von einer drehfesten Steuerkontur beabstandet sein. Bei der Druckbetätigung des Dreh-Drucktasters schlägt das Hubeinstellglied unter Aufbrauch des Tastenhubweges gegen die drehfeste Steuerkontur an. Mittels der Drehbetätigung des Dreh-Drucktasters um dessen Drehachse wird der Axialabstand, das heißt der verfügbare Tastenhubweg, zwischen dem Hubeinstellglied und der drehfesten Steuerkontur variiert.

In einer bevorzugten Ausführungsvariante kann der Dreh-Drucktaster in einem drehfest an einer Gebäudewand montierbaren Taster-Gehäuse um eine Gehäuseachse drehbar sowie hubverstellbar gelagert sein. Die drehfeste Steuerkontur kann in diesem Fall unmittelbar im Taster-Gehäuse ausgebildet sein.

Bevorzugt kann das Taster-Gehäuse hohlzylindrisch ausgeführt sein, wobei der Dreh-Drucktaster innerhalb des hohlzylindrischen Taster-Gehäuses angeordnet sein kann. Das Taster-Gehäuse kann beispielhaft über eine Rastverbindung an einer wandbefestigbaren Dekorplatte montiert sein. Radial innerhalb des hohlzylindrischen Taster-Gehäuses kann der Dreh-Drucktaster angeordnet sein. Dessen Hubeinstellglied kann als ein Steuernocken realisiert sein, der beispielhaft radial nach außen abragen kann, und zwar in eine gehäusefeste Kulissenführung, die beispielhaft innenseitig am hohlzylindrischen Taster-Gehäuse ausgebildet ist.

Bei einer Druckbetätigung des Dreh-Drucktasters kann der Steuernocken des mit dem Dreh-Drucktaster drehgekoppelten Hubeinstellgliedes gegen die drehfeste Steuerkontur der gehäusefesten Kulissenführung anschlagen. Eine Axialbewegung, das heißt eine Hubbewegung, des Dreh-Drucktasters kann in diesem Fall zwischen der drehfesten Steuerkontur und einem davon axial beabstandeten Axialanschlag der gehäusefesten Kulissenführung definiert sein. Demgegenüber kann eine Drehbewegung des Druck-Drucktasters mittels umfangsseitiger Dreh-Anschläge der Kulissenführung begrenzt sein.

In der obigen Konstruktion ergibt sich in einer nicht druckbetätigten Ruhelage des Dreh-Drucktasters der folgende Sachverhalt: So ist in diesem Fall der Steuernocken, d.h. das mit dem Dreh-Drucktaster drehgekoppelte Hubeinstellglied, mit einer ersten Anschlagfläche unter Wirkung der Federvorspannkraft gegen den Axialanschlag der gehäusefesten Kulissenführung gedrückt. Umgekehrt wird bei einer Druckbetätigung des Dreh-Drucktasters der Steuernocken von dem Axialanschlag der gehäusefesten Kulissenführung gelöst und schlägt dieser mit einer zweiten Anschlagfläche gegen die Steuerkontur der gehäusefesten Kulissenführung an. Die umfangsseitigen Dreh-Anschläge der gehäusefesten Kulissenführung spannen zudem einen Drehwinkel auf, um den der Dreh-Drucktaster maximal drehbetätigbar ist.

Beispielhaft kann der Axialanschlag der gehäusefesten Kulissenführung eine mit dem Steuernocken des Hubeinstellglieds zusammenwirkende Kontaktfläche aufweisen, die komplett in einer zur Gehäuseachse rechtwinkligen Querebene liegt. Das heißt, dass im Falle einer Drehbetätigung des noch nicht eingedrückten Dreh-Drucktasters keine zusätzliche Hubverstellung des Dreh-Drucktasters erfolgt.

Im Gegensatz zum obigen Axialanschlag der Kulissenführung kann die mit dem Steuernocken des Hubeinstellglieds zusammenwirkende Kontaktfläche der gehäusefesten Steuerkontur einen beliebig angepassten Umfangsverlauf einnehmen, um je nach Drehstellung des Dreh-Drucktasters unterschiedlich große Tastenhubwege zur Verfügung zu stellen. In einer ersten bevorzugten Variante kann die Kontaktfläche der gehäusefesten Steuerkontur durchgängig in einer zur Gehäuseachse schräg gestellten Schrägebene liegen. In diesem Fall erstreckt sich die Kontaktfläche der gehäusefesten Steuerkontur stufenfrei sowie glattflächig in der Umfangsrichtung. Alternativ dazu kann die Kontaktfläche der gehäusefesten Steuerkontur in Axialrichtung abgestufte oder versetzte Teilflächen aufweisen. Außerdem kann die Kontaktfläche der Steuerkontur eine oder mehrere Erhebungen aufweisen, die bei einer Drehbetätigung des bereits eingedrückten Dreh-Drucktasters als vom Nutzer überdrehbare Druckpunkte wahrgenommen werden können. Auf diese Weise können unterschiedliche Drehstellungen des Dreh-Drucktasters vom Nutzer haptisch wahrgenommen werden. Bei einer Steuerkontur mit mehreren Erhebungen können die von den Erhebungen begrenzten Zwischenbereiche als Segmentierungen wahrgenommen werden.

In einer Ausführungsvariante kann die Kontaktfläche des gehäusefesten Axialanschlags zumindest eine Oberflächenstruktur, etwa eine Erhebung oder Vertiefung, aufweisen. Bei einer Drehbetätigung des nicht eingedrückten Dreh-Drucktasters kann die Erhebung/Vertiefung als ein vom Nutzer überdrehbarer Druckpunkt haptisch und/oder akustisch wahrnehmbar sein. Alternativ dazu kann bei einer Realisierung des gehäusefesten Axialanschlags mit mehreren Erhebungen/Vertiefungen vom Nutzer zumindest eine Segmentierung wahrgenommen werden.

In einer konkreten Ausführung kann innerhalb des hohlzylindrischen Taster-Gehäuses ein Taster-Trägerteil drehbar sowie hubverstellbar gelagert sein. Das Taster-Trägerteil kann in etwa scheibenförmig ausgeführt sei, wobei darauf eine sichtseitige Kappe des Dreh-Drucktaster drehfest montiert ist. An der axial gegenüberliegenden Seite kann dagegen der Steuerkolben druckkraftübertragend sowie drehfest oder auch drehentkoppelt montiert sein. Im Hinblick auf eine möglichst leichtgängige Drehbetätigung des Dreh-Drucktasters ist es bevorzugt, wenn zwischen dem Taster-Trägerteil und dem Steuerkolben eine Drehentkoppelung vorhanden ist. Auf diese Weise ist gewährleistet, dass bei einer Drehbetätigung des Dreh-Drucktasters der Steuerkolben nicht mitgedreht wird, sondern dieser vielmehr stillsteht. Das oben angegebene Hubeinstellglied (d.h. der Steuernocken) kann ebenfalls unmittelbar am Taster-Trägerteil, zum Beispiel materialeinheitlich und einstückig, angeformt sein.

In einer technischen Umsetzung kann der Dreh-Drucktaster, insbesondere dessen Taster-Trägerteil, und das Taster-Gehäuse, in dem der Dreh-Drucktaster drehbar und hubverstellbar gelagert ist, zusammenwirkende Erhebungen und/oder Vertiefungen aufweisen. Diese können bei einer Drehbetätigung des Dreh-Drucktasters jeweils als ein vom Nutzer überdrehbarer Druckpunkt haptisch und/oder akustisch wahrnehmbar sein. Ggf. können mehreren Erhebungen/Vertiefungen vom Nutzer als zumindest eine Segmentierung wahrnehmbar sein.

Die vorstehend erläuterten vorteilhaften Aus- und/oder Weiterbildungen können - außer zum Beispiel in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert.
- Figur 1: in einer grob schematischen Teilschnittansicht einen WC-Spülkasten mit einem Füllventil und einem Ablaufventil;
- Figur 2: in einer Detailansicht eine Baueinheit aus einer Vakuumdüse und einem Faltenbalg;
- Figur 3: eine Schnittdarstellung entlang der Schnittebene A-A aus der Figur 1;
- Figur 4 und 5: jeweils Ansichten entsprechend der Figur 3 bei betätigtem ersten Drucktaster und bei betätigtem zweiten Drucktaster;
- Figuren 6 und 7: jeweils Ansichten, die das Pneumatiksystem bei einer Unterdruck-Beaufschlagung des Faltenbalgs zeigen;
- Figur 8: ein Pneumatiksystem des WC-Spülkastens gemäß einem weiteren Ausführungsbeispiel;
- Figuren 9 und 10: ein weiteres Ausführungsbeispiel mit einem dritten Drucktaster;
- Figuren 11 und 12: unterschiedliche Ansichten eines Dreh-Drucktasters gemäß einem weiteren Ausführungsbeispiel;
- Figur 13: eine Ansicht entsprechend der Figur 12 in Schnittdarstellung;
- Figur 14: in vergrößerter Teilperspektivdarstellung ebenfalls eine Schnittansicht des Dreh-Drucktasters;
- Figur 15: eine Seitenschnittdarstellung des Dreh-Drucktasters, bei dem das Ventilgehäuse sowie der Steuerkolben weggelassen sind;
- Figuren 16 und 17: jeweils ein Taster-Gehäuse und ein Taster-Trägerteil in Alleinstellung.

In der Figur 1 ist eine in einem WC-Spülkasten 1 verbaute Ablaufgarnitur mit zugehörigem Pneumatiksystem 21 gezeigt. Die Ablaufgarnitur weist am Spülkastenboden 3 einen Ablaufstutzen 5 auf, der in nicht gezeigter Weise in Strömungsverbindung mit einem WC-Becken ist. Der Ablaufstutzen 5 liegt mit einer radial ausgeweiteten umlaufenden Ringschulter 7 (Fig. 7) auf dem Öffnungsrandbereich einer bodenseitigen Auslassöffnung des Spülkasten-Bodens 3 auf. Die Ringschulter 7 des Ablaufstutzens 5 ist nach oben mit einer daran angeformten umlaufenden Gehäusewand 9 verlängert, in der Durchflussöffnungen 11 (Fig. 1 oder 7) ausgebildet sind, die in Umfangsrichtung gleichmäßig verteilt sind. Radial innerhalb sowie koaxial zu der Gehäusewand 9 ist ein hubverstellbares Überlaufrohr 13 angeordnet, das mit seinem radial äußeren Ventilteller 15 (Fig. 1 oder 7) auf einem an der Ringschulter 7 ausgebildeten Ventilsitz 17 flüssigkeitsdicht aufliegt. Das Umlaufrohr 13 bildet zusammen mit dem Ablaufstutzen 5 ein Ablaufventil 19, das über das Pneumatiksystem 21 von Drucktastern 23, 25 betätigbar ist, die in der Fig. 1 von einer Dekorplatte 24 umgrenzt sind und in einer Gebäudewand 28 installiert sind. Bei einer Druckbetätigung der Drucktaster 23, 25 wird das Umlaufrohr 13 mittels des Pneumatiksystems 21 von einer in der Figur 1 gezeigten Geschlossenstellung in eine Offenstellung (Figur 6 und 7) hubverstellt.

Im WC-Spülkasten 1 ist außerdem ein Füllventil 27 verbaut, mit dem der WC-Spülkasten 1 bis auf einen vorgegebenen Füllstand mit Wasser gefüllt wird. Das Füllventil 27 ist einlassseitig an einer zum Wasserversorgungsnetz führenden Versorgungsleitung 29 angeschlossen. Zudem ist das Füllventil 27 mittels eines Schwimmers 32 gesteuert, der an einem Einlaufrohr 34 höhenverstellbar angeordnet ist.

Wie aus der Figur 1 oder 2 weiter hervorgeht, weist das Pneumatiksystem 21 als pneumatisches Stellglied 31 einen Faltenbalg sowie als Unterdruckeinheit eine Vakuumdüse 33 auf. Die Vakuumdüse 33 ist nach Art einer Venturidüse aufgebaut und einlassseitig an einer Steuerleitung 35 angeschlossen, die von der Versorgungsleitung 29 abzweigt. In der Steuerleitung 35 ist ein Steuerventil 43 angeordnet, das über die nutzerseitig bedienbaren Drucktaster 23, 25 betätigbar ist. Bei einer Drucktaster-Betätigung wird im Steuerventil 43 ein Wasser-Strömungsweg vom Versorgungsnetz zur Vakuumdüse 33 geöffnet und diese mit einem Wasser-Volumenstrom ṁ (Fig. 3 oder 6) durchströmt. Auf diese Weise wird in der Unterdruckleitung 37 ein Unterdruck erzeugt, mit dem der Faltenbalg 31 zusammengezogen wird.

Auslassseitig mündet die Vakuumdüse 33 in den Innenraum des WC-Spülkastens 1. Die Vakuumdüse 33 weist zwischen ihrer Wassereinlass- und Wasserauslassseite eine Drosselstelle mit einer Strömungsquerschnitts-Verengung auf, an der eine Unterdruckleitung 37 in den Düsenkanal der Vakuumdüse 33 einmündet. Die Vakuumdüse 33 und der Faltenbalg 31 sind unter Bildung einer Baueinheit B (Fig. 2) unmittelbar aneinander angebunden. Hierzu weist die Vakuumdüse 33 in der Figur 2 einen Anschlussstutzen 39 auf, durch den die Unterdruckleitung 37 führt. Auf den Anschlussstutzen 39 der Vakuumdüse 33 ist ein Rohransatz 41 des Faltenbalgs 31 aufgeschoben und gegebenenfalls mittels einer nicht gezeigten Befestigungsschelle daran fixiert. Der Faltenbalg 31 ist in der Fig. 2 mit seinem vom Rohransatz 41 abgewandten Faltenbalg-Boden 45 an einer Verbindungsstange 47 angekoppelt, die wiederum am oberen Ende des Überlaufrohrs 13 befestigt ist.

Das in der Figur 3 gezeigte Steuerventil 43 bildet zusammen mit einem Taster-Gehäuse 49, in dem die beiden Drucktaster 23, 25 angeordnet sind, ebenfalls eine Baueinheit. In der Figur 3 weist das Steuerventil 43 einen in einem Ventilgehäuse 51 hubverstellbaren Steuerkolben 53 auf. Der Steuerkolben 53 ist unter Zwischenschaltung einer Quertraverse 55 kraftübertragend mit den beiden Drucktastern 23, 25 verbunden. In der, in der Figur 3 gezeigten Nichtgebrauchslage ist der Steuerkolben 53 mittels einer Spiralfeder 57 in eine Geschlossenstellung federvorgespannt. In der in der Figur 3 gezeigten Geschlossenstellung ist der Steuerkolben 53 mit seinem Ventilteller 59 in Dichtanlage mit einem gehäusefesten Ventilsitz 61, wodurch der Strömungsweg durch das Steuerventil 43 geschlossen ist.

Die ersten und zweiten Drucktaster 23, 25 sind über maximal mögliche Tastenhubwege h₁, h₂ entgegen der von der Spiralfeder 57 erzeugten Federvorspannkraft in eine Offenstellung verstellbar (Figur 4 oder 5). In der Offenstellung ist der Strömungsweg durch das Steuerventil 43 freigegeben. Bei einer Druckentlastung des jeweils gedrückten Drucktasters 23, 25 wird der Drucktaster 23, 25 unter Wirkung der Federvorspannkraft der Spiralfeder 57 wieder in seine Geschlossenstellung rückgestellt.

Zur Einstellung der oben erwähnten Tastenhubwege h₁, h₂ weist das Steuerventil 43 zwei Hubeinstellglieder 63, 65 auf, die in einer Hubrichtung verstellbar im Taster-Gehäuse 49 angeordnet sind. Jedes der Hubeinstellglieder 63, 65 ist jeweils einem der Drucktaster 23, 25 zugeordnet. Mit Hilfe der Hubeinstellglieder 63, 65 kann ein maximal möglicher Tastenhubweg h₁, h₂ des Drucktasters 23, 25 eingestellt werden. Die Hubeinstellglieder 63, 65 wirken als Tiefenanschläge, die den Hubweg des jeweiligen Drucktasters 23, 25 begrenzen.

Bei einer nach der Drucktaster-Betätigung erfolgenden Drucktaster-Entlastung stellt sich der Steuerkolben 53 unter Federkraft-Wirkung selbststätig wieder in seine Geschlossenstellung zurück, und zwar innerhalb eines Rückstell-Zeitintervalls. Innerhalb des Rückstell-Zeitintervalls bleibt der Strömungsweg durch das Steuerventil 43 weiter offen, so dass weiter ein Wasservolumenstrom ṁ durch die Vakuumdüse 33 geleitet wird und dadurch ein Unterdruck erzeugt wird. Die Länge des Rückstell-Zeitintervalls korreliert dabei mit einer Tastenhubweg-Länge. Das heißt, dass bei einer großen Tastenhubweg-Länge die Rückstellung des Drucktasters 23, 25 länger dauert als bei einer kürzeren Tastenhubweg-Länge. Entsprechend kann bei einer großen Tastenhubweg-Länge eine größere Spülwassermenge aus dem WC-Spülkasten 1 ausströmen als bei einer kleineren Tastenhubweg-Länge.

Durch voneinander separate Einstellungen der Hubeinstellglieder 63, 65 kann somit jedem der Drucktaster 23, 25 jeweils eine eigene, aus dem WC-Spülkasten 1 ausströmende Spülwassermenge zugeordnet werden. Beispielhaft kann bei Betätigung des ersten Drucktasters 23 eine kleine Spülwassermenge aus dem WC-Spülkasten 1 ausströmen. Demgegenüber kann bei Betätigung des zweiten Drucktasters 25 eine größere Spülwassermenge aus dem WC-Spülkasten 1 ausströmen.

Im Hinblick auf eine kompakte, bauraumgünstige Ausgestaltung des Pneumatiksystems 21 ist gemäß den Figuren der Faltenbalg 31 in der Ablaufgarnitur-Hochrichtung in Flucht oberhalb des Überlaufrohrs 13 positioniert. Zudem ist auch die Vakuumdüse 33 in etwa in Flucht oberhalb des Faltenbalgs 31 positioniert.

In der Figur 8 ist eine Weiterentwicklung des in den vorangegangenen Figuren gezeigten Pneumatiksystems 21 gezeigt. Im Unterschied zu den vorangegangenen Figuren ist in der Figur 8 zusätzlich eine Faltenbalg-Führung 67 vorgesehen, um ein einwandfreies Zusammenziehen und Auseinanderziehen des Faltenbalgs 31 zu gewährleisten. Die Faltenbalg-Führung 67 weist ein hohlzylindrisches, topfartiges Faltenbalg-Gehäuse 69 auf, das zu einer Gehäusesachse G rotationssymmetrisch ausgebildet ist und mit seinem Topfboden 71 an der Vakuumdüse 33 befestigt ist. Am Außenumfang des Faltenbalg-Gehäuses 69 sind Führungskanäle 73 angeformt, in denen Führungsstifte 75 achsparallel zur Gehäuseachse G geführt sind. Die Führungsstifte 75 sind über Querstege 77 an der Verbindungsstange 47 befestigt.

In den Figuren 9 und 10 ist im Unterschied zu den vorangegangenen Ausführungsbeispielen ein zusätzlicher dritter Drucktaster 26 bereitgestellt, der zusammen mit den beiden anderen Drucktastern 23, 25 von der Dekorplatte 30 umgrenzt ist. Bei einer Druckbetätigung des dritten Drucktasters 26 kann eine mittlere Spülwassermenge aus dem WC-Spülkasten 1 ausströmen. Der dritte Drucktaster 26 ist, wie auch die beiden anderen Drucktaster 23, 25, unter Zwischenschaltung der Quertraverse 55 kraftübertragend in Verbindung mit dem Steuerkolben 53. Zudem ist auch dem dritten Drucktaster 26 ein nicht gezeigtes Hubeinstellglied zugeordnet, mit dem der maximal mögliche Tastenhub des dritten Drucktasters 26 einstellbar ist.

Wie aus der Figur 10 hervorgeht, ist jedem der Hubeinstellglieder ein Verstellrad 79 zugeordnet, das vom Nutzer drehbetätigbar ist. Mittels einer Drehbetätigung kann das jeweils zugeordnete Hubeinstellglied verstellt werden.

In den Figuren 11 bis 17 ist ein weiteres Ausführungsbeispiel gezeigt, in dem die Drucktaster 23, 25, 26 durch einen einzigen Dreh-Drucktaster 81 ersetzt sind, der in der Figur 11 von der Dekorplatte 24 umgrenzt ist und in der Gebäudewand (Figur 1) installierbar ist. Der Dreh-Drucktaster 81 ist sowohl druck- als auch drehbetätigbar. Bei einer Druckbetätigung um einen Tastenhubweg h₃ (Figur 13) wird das Ablaufventil 19 (Figur 1) in seine Offenstellung verstellt.

Zudem kann bei einer Drehbetätigung des Dreh-Drucktasters 81 der Tastenhubweg h₃ (Figur 13) variiert oder eingestellt werden.

Nachfolgend ist der Aufbau des in den Figuren 11 bis 17 gezeigten Dreh-Drucktasters 81 beschrieben: So weist der Dreh-Drucktaster 81 eine sichtseitige Kappe 83 (Figuren 12 bis 14) auf, die drehfest auf der Oberseite eines scheibenförmigen Taster-Trägerteils 85 montiert ist. Zudem ist der Steuerkolben 53 mit seinem oberen Kolbenende am Taster-Trägerteil 85 verschraubt. Der Steuerkolben 53 ist koaxial zur Gehäuseachse G (Fig. 12 oder 13) durch ein oberes Ventil-Gehäuseteil 87 (Fig. 13 oder 14) des Steuerventils 43 geführt und mit seinem Ventilteller 59 in Dichtanlage mit dem gehäusefesten Ventilsitz 61, wie es aus der Fig. 13 hervorgeht. In dem in der Fig. 13 gezeigten Zustand ist der Strömungsweg durch das Steuerventil 43 geschlossen.

Das Ventil-Gehäuseteil 87 ist in der Figur 13 drehfest an einer Unterseite des Taster-Gehäuses 49 montiert. Das Taster-Gehäuse 49 ist gemäß der Figur 16 in etwa hohlzylindrisch ausgeführt, und zwar mit einer sich stufenartig nach oben erweiternden Zylinderwand, in der gemäß der Figur 16 insgesamt vier gleichmäßig umfangsverteilte Aufnahmetaschen 89 ausgebildet sind. Diese sind in der Figur 12 oder 13 in Rastverbindung mit korrespondierende Rastlaschen 91 der Dekorplatte 24. Die Kappe 83, das Taster-Trägerteil 85 sowie der Steuerkolben 53 bilden eine in Hubrichtung bewegungsgekoppelte Baueinheit B (Fig. 13), die in der Figur 13 über die Spiralfeder 57 nach oben gegen einen später beschriebenen Axialanschlag 93 (z.B. Fig. 12 oder 16) im Taster-Gehäuse 49 federvorgespannt ist. Hierzu ist die Spiralfeder 57 mit ihrem unteren Federfußpunkt außenseitig auf dem gehäusefest montierten Ventil-Gehäuseteil 87 abgestützt und mit ihrem oberen Federfußpunkt unter Zwischenlage einer Drehentkopplungs-Scheibe 106 gegen das Taster-Trägerteil 85 abgestützt.

Im Unterschied zu dem vorangegangenen Ausführungsbeispiel sind in den Figuren 11 bis 17 die beiden Hubeinstellglieder 95 nicht als separate Elemente im Taster-Gehäuse 49 verbaut, sondern vielmehr mit dem Dreh-Drucktaster 81 drehgekoppelt. Die Hubeinstellglieder 95 sind vorliegend als zwei mit Bezug auf die Gehäuseachse G diametral gegenüberliegende Steuernocken realisiert. Jeder der Steuernocken 95 ist in Eingriff mit fensterartigen Kulissenführungen 97, die in der Zylinderwand des Taster-Gehäuses 49 ausgebildet sind. Jede der Kulissenführung 97 ist in der Umfangsrichtung betrachtet in etwa keilförmig ausgeführt (z.B. Fig. 12) und mit dem bereits oben erwähnten Axialanschlag 93 sowie mit einer Steuerkontur 99 ausgebildet, die einen Hubweg in Axialrichtung definieren. Zudem weist jede der Kulissenführungen 97 umfangsseitig gegenüberliegende Dreh-Anschläge 101 auf, die einen maximalen Drehwinkel des Dreh-Drucktasters 81 definieren.

In der Figur 12 oder 14 ist der Dreh-Drucktaster 81 in einer nicht druckbetätigten Ruhelage gezeigt. Daraus geht hervor, dass der Steuernocken 95 mit einer nach oben gewandten ersten Anschlagfläche 102 (Fig. 17) unter Wirkung der Federvorspannkraft der Spiralfeder 57 gegen den oberen Axialanschlag 93 der gehäusefesten Kulissenführung 97 gedrückt ist. In dieser nicht druckbetätigten Ruhelage des Dreh-Drucktasters 81 (Figur 12) ist der Steuernocken 95 um den Tastenhubweg h₃ von der Steuerkontur 99 der gehäusefesten Kulissenführung 97 beabstandet. Bei einer Druckbetätigung des Dreh-Drucktasters 81 wird der Steuernocken 95 mit seiner ersten Anschlagfläche 102 von dem Axialanschlag 93 der Kulissenführung 97 gelöst und kommt der Steuernocken 95 mit seiner zweiten Anschlagfläche 103 (Fig. 17) in Anlage mit der korrespondierenden Kontaktfläche 105 (Fig. 16) der Steuerkontur 99 der gehäusefesten Kulissenführung 97.

Gemäß der Fig. 12 liegt der Axialanschlag 93 der gehäusefesten Kulissenführung 97 mit seiner Kontaktfläche in einer zur Gehäuseachse G rechtwinkligen Querebene Q. Demgegenüber liegt die Kontaktfläche 105 (Fig. 16) der Steuerkontur 99 in einer schräggestellten Schrägebene S (Figur 12), wobei sich die Kontaktfläche 105 der Steuerkontur 99 glattflächig sowie stufenfrei in der Umfangsrichtung erstreckt.

Auf diese Weise kann einfach durch eine Drehbetätigung des Dreh-Drucktasters 81 der verfügbare Tastenhubweg h₃ variiert werden, und zwar ausgehend von einem minimalen Tastenhubweg h₃, wie er in der Figur 12 bereitgestellt ist. Bei einer Drehbetätigung des Dreh-Drucktasters 81 im Uhrzeigersinn wird der Steuernocken 95 in Richtung auf den gegenüberliegenden Drehanschlag 101 verlagert, wodurch der verfügbare Tastenhubweg h₃ bis auf einem Maximalwert ansteigt.

### Bezugszeichenliste

- 1: WC-Spülkasten
- 3: Spülkasten-Boden
- 5: Ablaufstutzen
- 7: Ringschulter
- 9: Gehäusewand
- 11: Durchflussöffnungen
- 13: Überlaufrohr
- 15: Ventilteller
- 17: Ventilsitz
- 19: Ablaufventil
- 21: Pneumatiksystem
- 24: Dekorplatte
- 23, 25, 26: Drucktaster
- 27: Füllventil
- 28: Gebäudewand
- 29: Versorgungsleitung
- 30: Dekorplatte
- 31: Faltenbalg
- 32: Schwimmer
- 33: Vakuumdüse
- 34: Einlaufrohr
- 35: Steuerleitung
- 37: Unterdruckleitung
- 39: Anschlussstutzen
- 41: Rohransatz
- 43: Steuerventil
- 45: Faltenbalg-Boden
- 47: Verbindungselement
- 49: Taster-Gehäuse
- 51: Ventilgehäuse
- 53: Steuerkolben
- 55: Quertraverse
- 57: Spiralfeder
- 59: Steuerkolben-Ventilteller
- 61: gehäusefester Ventilsitz
- 63, 65: Hubeinstellglieder
- ṁ: Wasser-Volumenstrom
- G: Gehäuseachse
- 67: Faltenbalg-Führung
- 69: Faltenbalg-Gehäuse
- 71: Topfboden
- 73: Führungskanäle
- 75: Führungsstifte
- 77: Querstege
- 79: Verstellräder
- 81: Dreh-Drucktaster
- 83: Kappe
- 85: Taster-Trägerteil
- 87: Ventil-Gehäuseteil
- 89: Aufnahmetaschen
- 91: Rastlaschen
- 93: Axialanschlag
- 95: Steuernocken
- 97: Kulissenführung
- 99: Steuerkontur
- 101: Drehanschläge
- 102: erste Anschlagfläche
- 103: zweite Anschlagfläche
- 105: Kontaktfläche der Steuerkontur 99
- 106: Drehentkopplungs-Scheibe
- Q: Querebene
- S: Schrägebene
- B: in Hubrichtung bewegungsgekoppelte Baueinheit

## Patentansprüche

1. Vorrichtung zur Betätigung eines Ablaufventils (19) eines WC-Spülkastens (1), mit zumindest einem Drucktaster (23, 25, 26; 81), bei dessen manueller Druckbetätigung das Ablaufventil (19) in eine Offenstellung verstellt ist, in der eine Spülwassermenge aus dem Ablaufstutzen (5) des WC-Spülkastens (1) ausströmbar ist, wobei die Vorrichtung zumindest ein Steuerventil (43) aufweist, das mit dem Drucktaster (23, 25, 26; 81) betätigbar ist und in einer mit einem Wasser-Versorgungsnetz verbundenen Steuerleitung (35) angeordnet ist, wobei bei der manuellen Druckbetätigung des Drucktasters (23, 25, 26; 81) mittels des Steuerventils (43) ein Wasser-Volumenstrom (ṁ) einstellbar ist, mit dem das Ablaufventil (19) ansteuerbar ist, wobei das Steuerventil (43) einen in einem Ventilgehäuse (51) hubverstellbaren Steuerkolben (53) aufweist, der mittels zumindest eines nutzerseitig bedienbaren Drucktasters (23, 25, 26; 81) verstellbar ist und in eine Geschlossenstellung federvorgespannt ist, in der ein Steuerkolben-Ventilteller (59) in Dichtanlage mit einem gehäusefesten Ventilsitz (61) ist und einen Strömungsweg durch das Steuerventil (43) schließt, und welcher Steuerkolben (53) bei einer Druckbetätigung des Drucktasters (23, 25, 26; 81) über einen Tastenhubweg (h₁, h₂; h₃) entgegen der Federvorspannkraft in seine Offenstellung verstellt ist, in der der Strömungsweg durch das Steuerventil (43) freigegeben ist, und bei einer Druckentlastung des Drucktasters (23, 25, 26; 81) unter Wirkung der Federvorspannkraft wieder in seine Geschlossenstellung rückgestellt wird, **dadurch gekennzeichnet, dass** die Vorrichtung ferner eine Unterdruckeinheit (33) aufweist und dass J Z die Länge des Tastenhubwegs (h₁, h₂; h₃) mit der Länge eines Rückstell-Zeitintervalls korreliert, innerhalb dem der Steuerkolben (53) nach einer Drucktaster-Entlastung wieder in seine Geschlossenstellung rückgestellt wird, wobei innerhalb des Rückstell-Zeitintervalls die Unterdruckeinheit (33) mit dem Wasservolumenstrom (ṁ) durchströmt ist und ein Unterdruck erzeugt ist.

2. Vorrichtung nach Anspruch 1, **dadurch gekennzeichnet, dass** dem nutzerseitig bedienbaren Drucktaster (23, 25, 26; 81) des Steuerventils (43) ein Hubeinstellglied (63, 65; 95) zugeordnet ist, mit dem ein maximal möglicher Tastenhubweg (h₁, h₂; h₃) des Drucktasters (23, 25, 26; 81) und somit das Rückstell-Zeitintervall einstellbar ist.

3. Vorrichtung nach einem der vorhergehenden Ansprüche, **dadurch gekennzeichnet, dass** zumindest ein erster Drucktaster (23), bei dessen Betätigung eine kleine Spülwassermenge aus dem WC-Spülkasten (1) ausströmt, und ein zweiter Drucktaster (25) bereitgestellt ist, bei dessen Betätigung eine große Spülwassermenge aus dem WC-Spülkasten (1) ausströmt, und dass insbesondere ein dritter Drucktaster (26) bereitgestellt ist, bei dessen Betätigung eine mittlere Spülwassermenge aus dem WC-Spülkasten (1) ausströmt.

4. Vorrichtung nach einem der vorhergehenden Ansprüche, **dadurch gekennzeichnet, dass** das Ablaufventil (19) aus einem am Spülkasten (1) montierten Ablaufstutzen (5) und einem hubverstellbaren Überlaufrohr (13) aufgebaut ist, das in seiner Geschlossenstellung einen Strömungsdurchlass durch den Ablaufstutzen (5) schließt, und dass insbesondere das Überlaufrohr (13) mit einem pneumatischen Stellglied (31) zusammenwirkt, mit dem bei einer Druckbeaufschlagung das Überlaufrohr (13) in seine Offenstellung verstellbar ist, in der die Spülwassermenge aus dem Ablaufstutzen (5) des WC-Spülkastens (1) ausströmbar ist, und dass insbesondere zur Hubverstellung des Überlaufrohres (13) das pneumatische Stellglied (31) mit einem Unterdruck beaufschlagbar ist, und dass die wasserführende Unterdruckeinheit (33) mit dem pneumatischen Stellglied (31) verbunden ist und bei einer nutzerseitigen Aktivierung einen auf das pneumatische Stellglied (31) wirkenden Unterdruck erzeugt.

5. Vorrichtung nach Anspruch 4, **dadurch gekennzeichnet, dass** das pneumatische Stellglied (31) als ein Faltenbalg, eine Kolben-Zylinder-Einheit oder ein Membran-Hubsystem realisiert ist, wobei das Membran-Hubsystem zumindest eine mit Unterdruck beaufschlagbare Arbeitskammer aufweist, die von einer verformbaren Membran begrenzt ist, die in Verbindung ist mit dem Überlaufrohr (13), und dass insbesondere die Unterdruckeinheit (33) eine wasserdurchströmbare Vakuumdüse oder Wasserstrahlpumpe ist, die mit einer Unterdruckleitung (37) mit dem pneumatischen Stellglied (31) verbunden ist, und dass bei wasserdurchströmter Vakuumdüse (33) oder Wasserstrahlpumpe Luft aus dem pneumatischen Stellglied (31) absaugbar ist.

6. Vorrichtung nach einem der Ansprüche 4 oder 5, **dadurch gekennzeichnet, dass** sich das pneumatische Stellglied (31) bei einer Unterdruck-Beaufschlagung in einer Hubrichtung zusammenzieht, und zwar unter Hubverstellung des Überlaufrohrs (13) in seine Offenstellung, und dass sich das pneumatische Stellglied (31) bei einer Unterdruck-Entlastung auseinanderzieht unter Hubverstellung des Überlaufrohrs (13) in seine Geschlossenstellung sowie insbesondere unter Schwerkraftwirkung.

7. Vorrichtung nach einem der Ansprüche 1 oder 2, **dadurch gekennzeichnet, dass** der Drucktaster ein druck- und drehbetätigbarer Dreh-Drucktaster (81) ist, und dass bei der Druckbetätigung des Dreh-Drucktasters (81) das Ablaufventil (19) in die Offenstellung verstellbar ist und bei dessen Drehbetätigung der Tastenhubweg (h₃) variierbar oder einstellbar ist.

8. Vorrichtung nach Anspruch 7, wenn vom Anspruch 2 abhängig, **dadurch gekennzeichnet, dass** zur Einstellung des Tastenhubweges (h₃) das Hubeinstellglied (95) mit dem Dreh-Drucktaster (81) drehgekoppelt ist, und dass das Hubeinstellglied (95) in einer nicht druckbetätigten Ruhelage des Dreh-Drucktasters (81) um einen Abstand, der mit dem Tastenhubweg (h₃) identisch ist, von einer drehfesten Steuerkontur (99) beabstandet ist, und dass das Hubeinstellglied (95) bei der Druckbetätigung des Dreh-Drucktasters (81) unter Aufbrauch des Tastenhubwegs (h₃) gegen die drehfeste Steuerkontur (99) anschlägt.

9. Vorrichtung nach Anspruch 8, **dadurch gekennzeichnet, dass** durch Drehbetätigung des Dreh-Drucktasters (81) um eine Drehachse (G) der Abstand, das heißt der Tastenhubweg (h₃) zwischen dem Hubeinstellglied (95) und der drehfesten Steuerkontur (99) variierbar ist, und dass insbesondere der Dreh-Drucktaster (81) in einem drehfesten, insbesondere wandmontierbaren Taster-Gehäuse (49) um eine Gehäuseachse (G) drehbar sowie hubverstellbar gelagert ist, und dass die drehfeste Steuerkontur (99) am Taster-Gehäuse (49) ausgebildet ist.

10. Vorrichtung nach einem der Ansprüche 8 oder 9, **dadurch gekennzeichnet, dass** das mit dem Dreh-Drucktaster (81) drehgekoppelte Hubeinstellglied (95) ein Steuernocken ist, der bei einer Druckbetätigung des Dreh-Drucktasters (81) gegen die drehfeste Steuerkontur (99) anschlägt, und/oder dass die drehfeste Steuerkontur (99) Bestandteil einer, insbesondere gehäusefesten Kulissenführung (97) ist, und dass ein Tastenhub des Dreh-Drucktasters (81) auf einen Hubweg begrenzt ist, der zwischen der Steuerkontur (99) und einem Axialanschlag (93) der Kulissenführung (97) definiert ist, und dass insbesondere eine Drehbewegung des Dreh-Drucktasters (81) auf einen Drehwinkel begrenzt ist, der zwischen umfangsseitigen Dreh-Anschlägen (101) der Kulissenführung (97) aufgespannt ist.

11. Vorrichtung nach Anspruch 10, **dadurch gekennzeichnet, dass** in einer nicht druckbetätigten Ruhelage des Dreh-Drucktasters (81) der Steuernocken (95) mit seiner ersten Anschlagfläche (102) unter Wirkung der Federvorspannkraft gegen den Axialanschlag (93) der gehäusefesten Kulissenführung (97) drückt.

12. Vorrichtung nach einem der Ansprüche 10 oder 11, **dadurch gekennzeichnet, dass** bei einer Druckbetätigung des Dreh-Drucktasters (81) der Steuernocken (95) mit seiner ersten Anschlagfläche (102) außer Kontakt mit dem Axialanschlag (93) der gehäusefesten Kulissenführung (97) kommt, und dass bei der Druckbetätigung des Dreh-Drucktasters (81) der Steuernocken (95) mit seiner zweiten Anschlagfläche (103) gegen die Steuerkontur (99) der gehäusefesten Kulissenführung (97) gedrückt wird.

13. Vorrichtung nach Anspruch 10 bis 12, **dadurch gekennzeichnet, dass** der Axialanschlag (93) der gehäusefesten Kulissenführung (97) mit seiner, mit dem Steuernocken (95) zusammenwirkenden Kontaktfläche durchgängig in einer zur Gehäuseachse (G) rechtwinkligen Querebene (Q) liegt, und/oder dass die gehäusefeste Steuerkontur (99) mit ihrer, mit dem Steuernocken (95) zusammenwirkenden Kontaktfläche (105) einen beliebig angepassten Umfangsverlauf aufweist, mit dem je nach Drehstellung des Dreh-Drucktasters (81) unterschiedlich große Tastenhubwege (h₃) bereitstellbar sind, und dass insbesondere die Kontaktfläche (105) der gehäusefesten Steuerkontur (99) durchgängig in einer zur Gehäuseachse (G) schräggestellten Schrägebene (S) liegt, oder dass die Kontaktfläche (105) der gehäusefesten Steuerkontur (99) zueinander in Axialrichtung abgestufte oder versetzte Teilflächen aufweist.

## Claims

1. A device for actuating a discharge valve (19) of a WC flush tank (1), having at least one pushbutton (23, 25, 26; 81), upon manual press-actuation of which the discharge valve (19) moves into an open position in which a volume of flushing water can flow out of the discharge fitting (5) of the WC flush tank (1), wherein the device has at least one control valve (43), which can be actuated with the pushbutton (23, 25, 26; 81) and which is arranged in a control line (35) connected to a water supply network, wherein upon manual press-actuation of the pushbutton (23, 25, 26; 81), a water volume flow (m), with which the discharge valve (19) can be activated, can be adjusted by means of the control valve (43), wherein the control valve (43) has a lift-adjustable control piston (53) in a valve housing (51), which can be adjusted by means of at least one user-operated pushbutton (23, 25, 26; 81) and which is spring-tensioned into a closed position, in which a control piston valve plate (59) is in sealing contact with a valve seat (61) fixed to the housing and closes a flow path through the control valve (43), and which control piston (53) is moved into its open position along a button travel path (h₁, h₂, h₃) against the spring-tensioning force when the pushbutton (23, 25, 26; 81) is press-actuated, in which position the flow path through the control valve (43) is unblocked, and is reset to its closed position under the action of the spring-tensioning force when the pressure on the pushbutton (23, 25, 26; 81) is released, **characterized in that** the device furthermore has a vacuum unit (33) and that the length of the button travel path (h₁, h₂, h₃) correlates with the length of a reset time interval, within which the control piston (53) is reset to its closed position after the pressure on the pushbutton is released, wherein within the reset time interval the water volume flow (m) passes through the vacuum unit (33) and a vacuum is generated.

2. The device according to Claim 1, **characterized in that** the user-operated pushbutton (23, 25, 26; 81) of the control valve (43) is associated with a lift adjustment member (63, 65; 95), with which a maximum possible button travel path (h₁, h₂, h₃) of the pushbutton (23, 25, 26; 81) and thus the reset time interval can be set.

3. The device according to any one of the preceding claims, **characterized in that** provision is made of at least a first pushbutton (23), upon actuation of which a small quantity of flushing water flows out of the WC flush tank (1), and of a second pushbutton (25), upon actuation of which a large quantity of flushing water flows out of the WC flush tank (1), and that in particular provision is made of a third pushbutton (26), upon actuation of which a medium quantity of flushing water flows out of the WC flush tank (1).

4. The device according to any one of the preceding claims, **characterized in that** the discharge valve (19) is constructed from a discharge fitting (5) mounted on the flush tank (1) and a lift-adjustable overflow pipe (13), which in its closed position closes a flow passage through the discharge fitting (5), and that in particular the overflow pipe (13) cooperates with a pneumatic actuator (31), with which the overflow pipe (13) can be moved into its open position when pressure is applied, in which position the quantity of flushing water can flow out of the discharge fitting (5) of the WC flush tank (1), and that in particular for the lift adjustment of the overflow pipe (13), the pneumatic actuator (31) can be subjected to negative pressure, and that the water-conducting vacuum unit (33) is connected to the pneumatic actuator (31) and generates a vacuum acting on the pneumatic actuator (31) upon activation by a user.

5. The device according to Claim 4, **characterized in that** the pneumatic actuator (31) is configured as a bellows, as a piston-cylinder unit or as a diaphragm lifting system, the diaphragm lifting system having at least one working chamber which can be subjected to negative pressure, and which is delimited by a deformable diaphragm, which is connected to the overflow pipe (13), and that in particular the vacuum unit (33) is a vacuum nozzle through which water can flow or a water-jet vacuum pump, which is connected to the pneumatic actuator (31) by a vacuum line (37), and that air can be suctioned from the pneumatic actuator (31) when water is flowing through the vacuum nozzle (33) or water-jet vacuum pump.

6. The device according to one of Claims 4 or 5, **characterized in that** the pneumatic actuator (31), when subjected to negative pressure, contracts in a lift direction, thereby lifting the overflow pipe (13) into its open position, and that upon release of the negative pressure, the pneumatic actuator (31) expands, thereby lifting the overflow pipe (13) into its closed position and in particular under the effect of gravity.

7. The device according to one of Claims 1 or 2, **characterized in that** the pushbutton is a press- and rotary-actuated rotary pushbutton (81), and that the discharge valve (19) can be moved into the open position upon press-actuation of the rotary pushbutton (81) and that the button travel path (h₃) can be varied or set upon rotary actuation of said pushbutton.

8. The device according to Claim 7 if dependent on Claim 2, **characterized in that** for setting the button travel path (h₃), the lift adjustment member (95) is coupled in rotation to the rotary pushbutton (81), and that in a non-press-actuated resting position of the rotary pushbutton (81), the lift adjustment member (95) is separated from a rotationally-fixed control contour (99) at a distance that is identical to the button travel path (h₃), and that upon press-actuation of the rotary pushbutton (81), the lift adjustment member (95) traverses the button travel path (h₃) and comes in abutment against the rotationally-fixed control contour (99).

9. The device according to Claim 8, **characterized in that** upon rotary actuation of the rotary pushbutton (81) about a rotation axis (G), the distance (i.e., the button travel path (h₃)) between the lift adjustment member (95) and the rotationally-fixed control contour (99) can be varied, and that in particular the rotary pushbutton (81) is mounted in a rotationally-fixed, in particular wall-mounted button housing (49) such that it can be rotated about a housing axis (G) and lift-adjusted, and that the rotationally-fixed control contour (99) is formed on the button housing (49).

10. The device according to one of Claims 8 or 9, **characterized in that** the lift adjustment member (95) coupled in rotation to the rotary pushbutton (81) is a control cam, which comes in abutment against the rotationally-fixed control contour (99) upon press-actuation of the rotary pushbutton (81), and/or that rotationally-fixed control contour (99) is part of an in particular housing-fixed slide guide (97), and that a button travel of the rotary pushbutton (81) is limited to a travel path which is defined between the control contour (99) and an axial stop (93) of the slide guide (97), and that in particular a rotary movement of the rotary pushbutton (81) is limited to a rotation angle, which is subtended between peripheral rotation stops (101) of the slide guide (97).

11. The device according to Claim 10, **characterized in that** in a non-press-actuated resting position of the rotary pushbutton (81), the control cam (95) presses with its first stop surface (102) against the axial stop (93) of the housing-fixed slide guide (97) under the action of the spring-tensioning force.

12. The device according to one of Claims 10 or 11, **characterized in that** upon press-actuation of the rotary pushbutton (81), the control cam (95) comes with its first stop surface (102) out of contact with the axial stop (93) of the housing-fixed slide guide (97), and that upon press-actuation of the rotary pushbutton (81), the control cam (95) is pressed with its second stop surface (103) against the control contour (99) of the housing-fixed slide guide (97).

13. The device according to Claims 10 to 12, **characterized in that** the axial stop (93) of the housing-fixed slide guide (97) lies with its contact surface cooperating with the control cam (95) entirely within a transverse plane (Q) perpendicular to the housing axis (G), and/or that the housing-fixed control contour (99) has with its contact surface (105) cooperating with the control cam (95) a freely adjustable circumferential profile, with which different button travel paths (h₃) can be provided depending on the rotational position of the rotary pushbutton (81), and that in particular the contact surface (105) of the housing-fixed control contour (99) lies entirely within an oblique plane (S) tilted with respect to the housing axis (G), or that the contact surface (105) of the housing-fixed control contour (99) has partial surfaces that are stepped or offset in relation to one another in an axial direction.

## Revendications

1. Dispositif, destiné à actionner une soupape de vidange (19) d'un réservoir de chasse-d'eau (1), pourvu d'au moins un bouton-poussoir (23 25, 26 ; 81), lors de l'actionnement manuel en pression duquel la soupape de vidange (19) est réglée dans une position d'ouverture dans laquelle un volume d'eau de rinçage est susceptible de s'écouler hors de la tubulure d'écoulement (5) du réservoir de chasse-d'eau (1), le dispositif comportant au moins une soupape de commande (43) qui est susceptible d'être actionnée à l'aide du bouton-poussoir (23, 25, 26 ; 81) et qui est placée dans une conduite de commande (35) connectée sur un réseau d'alimentation d'eau, lors de l'actionnement manuel en pression du bouton-poussoir (23, 25, 26 ; 81) au moyen de la soupape de commande (43), un flux volumétrique d'eau (m) étant réglable, à l'aide duquel la soupape de vidange (19) est activable, la soupape de commande (43) comportant un piston de commande (53) ajustable en course dans un corps de soupape (51), qui est ajustable au moyen d'au moins un bouton-poussoir (23, 25, 26 ; 81) susceptible d'être commandé par l'utilisateur et qui est précontraint par ressort dans une position de fermeture dans laquelle un disque de soupape de piston de commande (59) est en appui d'étanchéité avec un siège de soupape (61) fixe sur le corps et ferme un trajet d'écoulement à travers la soupape de commande (43) et lequel piston de commande (53), lors d'un actionnement en pression du bouton-poussoir (23, 25, 26 ; 81) est réglé sur une course du poussoir (h₁, h₂ ; h₃) à l'encontre de la force de précontrainte du ressort dans sa position d'ouverture dans laquelle le trajet d'écoulement à travers la soupape de commande (43) est libéré, et lors d'un relâchement de la pression exercée sur le bouton-poussoir (23, 25, 26 ; 81), sous l'effet de la force de précontrainte du ressort est ramené dans sa position de fermeture, **caractérisé en ce que** le dispositif comporte par ailleurs une unité de dépression (33) et **en ce que** la longueur de la course du poussoir (h₁, h₂ ; h₃) est en corrélation avec la longueur d'un intervalle temporaire de rappel à l'intérieur duquel, après une décharge du bouton-poussoir, le piston de commande (53) est rappelé dans sa position de fermeture, à l'intérieur de l'intervalle temporaire de rappel, l'unité de dépression (33) étant traversée par le débit volumétrique d'eau (m) et une dépression étant générée.

2. Dispositif selon la revendication 1, **caractérisé en ce qu'**au bouton-poussoir (23, 25, 26 ; 81) susceptible d'être commandé par l'utilisateur de la soupape de commande (43) est associé un élément de réglage de la course (63, 65 ; 95), à l'aide duquel une course maximale possible du poussoir (h₁, h₂ ; h₃) du bouton-poussoir (23, 25, 26 ; 81) et ainsi l'intervalle temporaire de rappel est réglable.

3. Dispositif selon l'une quelconque des revendications précédentes, **caractérisé en ce qu'**au moins un premier bouton-poussoir (23), lors de l'actionnement duquel un petit volume d'eau de rinçage s'écoule hors du réservoir de chasse-d'eau (1) et un deuxième bouton-poussoir (25) est mis à disposition, lors de l'actionnement duquel un grand volume d'eau de rinçage s'écoule hors du réservoir de chasse-d'eau (1) et **en ce que** notamment un troisième bouton-poussoir (26) est mis à disposition, lors de l'actionnement duquel un volume d'eau de rinçage moyen s'écoule hors du réservoir de chasse-d'eau (1).

4. Dispositif selon l'une quelconque des revendications précédentes, **caractérisé en ce que** la soupape de vidange (19) est constituée d'une tubulure d'écoulement (S) montée sur la chasse-d'eau (1) et d'un tuyau de trop-plein (13) à course réglable, qui dans sa position de fermeture ferme un passage d'écoulement à travers la tubulure d'écoulement (5) et **en ce que** notamment le tuyau de trop-plein (13) coopère avec un actionneur pneumatique (31) à l'aide duquel, lorsqu'il est exposé à une pression, le tuyau de trop-plein (13) est réglable dans sa position d'ouverture dans laquelle le volume d'eau de rinçage est susceptible de s'écouler hors de la tubulure d'écoulement (5) du réservoir de chasse-d'eau (1) et **en ce que** notamment pour l'ajustage de la course du tuyau de trop-plein (13), l'actionneur pneumatique (31) peut être exposé à une dépression, et **en ce que** l'unité de dépression (33) conduisant de l'eau est reliée avec l'actionneur pneumatique (31) et lorsqu'elle est activée par l'utilisateur, génère une dépression qui agit sur l'actionneur pneumatique (31).

5. Dispositif selon la revendication 4, **caractérisé en ce que** l'actionneur pneumatique (31) est réalisé sous la forme d'un soufflet, d'une unité piston/cylindre ou d'un système de levage à membrane, le système de levage à membrane comportant au moins une chambre de travail susceptible d'être exposée à une dépression, qui est délimitée par une membrane déformable, qui est en liaison avec le tuyau de trop-plein (13), et **en ce que** notamment l'unité de dépression (33) est une buse à vide ou une trompe à eau susceptible d'être traversée par de l'eau, qui par une conduite de dépression (37) est reliée avec l'actionneur pneumatique (31) et **en ce que** lorsque la buse à vide (33) ou la trompe à eau est traversée par de l'eau, de l'air peut être aspiré hors de l'actionneur pneumatique (31).

6. Dispositif selon l'une quelconque des revendications 4 ou 5, **caractérisé en ce que** lorsqu'il est exposé à une dépression, l'actionneur pneumatique (31) se contracte dans une direction de course, à savoir sous réglage de la course du tuyau de trop-plein (13) dans sa position d'ouverture, et **en ce que** lors d'un relâchement de la pression, l'actionneur pneumatique (31) s'écarte, sous réglage de la course du tuyau de trop-plein (13) dans sa position de fermeture, ainsi que notamment sous l'effet de la gravité.

7. Dispositif selon l'une quelconque des revendications 1 ou 2, **caractérisé en ce que** le bouton-poussoir est un bouton-poussoir rotatif (81), actionnable en pression et en rotation et **en ce que** lors de l'actionnement en pression du bouton-poussoir rotatif (81), la soupape de vidange (19) est ajustable dans la position d'ouverture et lors de son actionnement en rotation, la course du poussoir (h₃) est variable ou réglable.

8. Dispositif selon la revendication 7, si elle dépend de la revendication 2, **caractérisé en ce que** pour le réglage de la course du poussoir (h₃), l'élément de réglage de la course (95) est couplé en rotation avec le bouton-poussoir rotatif (81), et **en ce que** lorsque le bouton-poussoir rotatif (81) se trouve dans une position de repos non soumise à pression, l'élément de réglage de la course (95) est écarté d'un contour de commande (99) solidaire en rotation de la valeur d'un écart qui est identique à la course du poussoir (h₃), et **en ce que** lorsque le bouton-poussoir rotatif (81) est actionné en pression, l'élément de réglage de la course (95) bute en épuisant la course du poussoir (h3) contre le contour de commande (99) solidaire en rotation.

9. Dispositif selon la revendication 8, **caractérisé en ce que** par actionnement en rotation du bouton-poussoir rotatif (81) autour d'un axe de rotation (G), l'écart, c'est à dire la course du poussoir (h₃) entre l'élément de réglage de la course (95) et le contour de commande(99) solidaire en rotation est variable, et **en ce que** notamment le bouton-poussoir rotatif (81) est logé en étant rotatif autour d'un axe de boîtier (G), ainsi que réglable en course dans un boîtier de poussoir (49) solidaire en rotation, notamment montable sur la paroi et **en ce que** le contour de commande (99) solidaire en rotation est monté sur le boîter de poussoir (49).

10. Dispositif selon l'une quelconque des revendications 8 ou 9, **caractérisé en ce que** l'élément de réglage de la course (95) couplé en rotation avec le bouton-poussoir rotatif (81) est une came de commande, qui lors d'un actionnement en pression du bouton-poussoir rotatif (81) bute contre le contour de commande (99) solidaire en rotation, et/ou **en ce que** le contour de commande (99) solidaire en rotation est un élément d'un guide à coulisse (97) notamment fixe sur le boîtier, et **en ce qu'**une course de poussoir du bouton-poussoir rotatif (81) est limitée à un trajet de course qui est défini entre le contour de commande (99) et une butée axiale (93) du guide à coulisse (97) et **en ce que** notamment un mouvement de rotation du bouton-poussoir rotatif (81) est limité à un angle de rotation, qui est tendu entre des butées de rotation (101) périphériques du guide à coulisse (97).

11. Dispositif selon la revendication 10, **caractérisé en ce que** dans une position de repos non soumise à pression du bouton-poussoir rotatif (81), par sa première surface de butée (102), sous l'effet de la force de précontrainte du ressort, la came de commande (95) presse contre la butée axiale (93) du guide à coulisse (97) fixe sur le boîtier.

12. Dispositif selon l'une quelconque des revendications 10 ou 11, **caractérisé en ce que** lors d'un actionnement en pression du bouton-poussoir rotatif (81), par sa première surface de butée (102), la came de commande (95) se met hors contact avec la butée axiale (93) du guide à coulisse (97) fixe sur le boîtier, et **en ce que** lors de l'actionnement en pression du bouton-poussoir rotatif (81), par sa deuxième surface de butée (103), la came de commande (95) est poussée contre le contour de commande (99) du guide à coulisse (97) fixe sur le boîtier.

13. Dispositif selon la revendication 10 à 12, **caractérisé en ce que** par sa surface de contact coopérant avec la came de commande (95), la butée axiale (93) du guide à coulisse (97) fixe sur le boîtier se situe en continu dans un plan transversal (Q) situé à angle droit de l'axe du boîtier (G), et/ou **en ce que** par sa surface de contact (105) coopérant avec la came de commande (95), le contour de commande (99) fixe sur le boîtier présente un trajet périphérique adapté à volonté, à l'aide duquel en fonction de la position en rotation du bouton-poussoir rotatif (81), des courses du poussoir {h₃) de différentes grandeurs peuvent être mises à disposition et **en ce que** notamment la surface de contact (105) du contour de commande (99) fixe sur le boîtier se situe en continu dans un plan oblique (S) par rapport à l'axe du boîtier (G) ou **en ce que** la surface de contact (105) du contour de commande (99) fixe sur le boîtier comporte des surfaces partielles mutuellement échelonnées ou décalées dans la direction axiale .
